# EUROPÄISCHE PATENTSCHRIFT

(11) **EP 3 788 210 B1**
(45) Veröffentlichungstag und Bekanntmachung des Hinweises auf die Patenterteilung: **01.05.2024**
(21) Anmeldenummer: 18724500.6
(22) Anmeldetag: 04.05.2018
(51) Int. Cl.: E04B 1/41, E04B 1/48

(54) **QUERKRAFTANKER**
SHEAR DOWEL
SYSTÈME D'ANCRAGE À FORCE TRANSVERSALE

(43) Veröffentlichungstag der Anmeldung: 10.03.2021
(73) Patentinhaber: B.T. Innovation GmbH, 39116 Magdeburg (DE)
(72) Erfinder: BOMPLITZ, Christoph, 99423 Weimar (DE)
(74) Vertreter: Grünecker Patent- und Rechtsanwälte PartG mbB
(86) Internationale Anmeldenummer: PCT/EP2018/061459
(87) Internationale Veröffentlichungsnummer: WO 2019/210968

(56) Entgegenhaltungen:
- EP-A1- 1 477 620
- EP-A1- 2 743 415
- EP-A1- 2 907 932
- WO-A1-2010/051379
- DE-A1- 4 241 653

## Beschreibung

Die vorliegende Erfindung betrifft einen Querkraftanker als Verbindungsmittel zur Übertragung höherer Querkräfte, innerhalb von Bauteilen, quer zur Bauteilrichtung, einer Verbindungsstruktur aus einem solchen Querkraftanker und dem Bauteil sowie ein Verfahren zur Gewährleistung einer Übertragung einer Kraft in eine bestimmte Richtung zwischen zwei beliebigen Körpern durch einen definierten Abschnitt.

Aus dem Betonbau sind Befestigungssysteme zur Einleitung von Lasten in den Beton bekannt, die zumeist aus Metall oder Kunststoff bestehen. Während bei nachträglichen Befestigungssystemen, die nach dem Betonieren angebracht werden, vorwiegend Dübel angewendet werden, handelt es sich bei den sogenannten Einlegeteilen um dübelförmige Befestigungssysteme oder um Ankerschienen mit Kopfbolzen und anderen komplexeren Formen. Die Bezeichnung "Einlegeteil" resultiert aus dem Herstellungsprozess, da sie vor dem Betonieren an der Schalung befestigt eingelegt werden.

Beispielsweise zeigt EP 2 743 415 A1 ein Dehnfugenkonstruktionselement, wobei an jeweils in der Einbaulage vertikal ausgerichteten Seitenwänden eines Schwerlastdorns und einer Lagerhülse Doppelkopfbolzen angebracht sind.

EP 2 907 932 A1 offenbart einen Ankerkanal, an dem ein Subanker zur Erhöhung des Widerstands gegen Scherkräfte vorgesehen ist.

EP 1 477 620 A1 zeigt ein Befestigungselement zur Einbettung mit einem Endabschnitt in ein Betonbauteil und zur Aufnahme von Querkräften, wobei an dem Endabschnitt in Richtung der aufzunehmenden Querkräfte ausrichtbare Teilflächen vorhanden sind, welche bezüglich dieser Richtung eine vordere und eine gegenüber dieser versetzt angeordnete hintere Teilfläche umfassen und die hintere Teilfläche mit einerPolsterung versehen ist.

Lastaufnehmende Mittel in Form von Ankern für Betonfertigteile sind weiterhin beispielsweise anhand der Fig. 1 des Dokuments EP 0 122 521 B1 aus dem Stand der Technik bekannt.

Diese Anker werden in Betonfertigteile einbetoniert und im Bauteil auf Zug- sowie Querkraft belastet. Zum Abtrag der Lasten sind die Ankerberechnungen entsprechend dimensioniert und eingebunden. Klassischerweise werden diese Anker mittig auf die Bauteildicke bezogen eingebaut, da dort auf jede Last bezogen die Anker am sinnvollsten positioniert sind. Zur Aufnahme von Zuglasten sind die Anker mit Bolzen versehen oder tragen beispielsweise gewellte Stahlverankerungen. Durch die dabei entstehenden Hinterschneidungen werden diese Anker im Beton verankert und gegen Herausreißen bei Zuglast gesichert.

Zuglast stellt bei solchen Ankern jedoch häufig nicht den kritischen Lastfall dar, sondern rechtwinklig zu den Zugkräften wirkendende Querkräfte. Bei Einleitung von Querkraft bis zum Betonversagen bilden sich von diesen Ankern ausgehend Betonausbruchkegel aus. Ausgehend von einer durch den Anker eingeleiteten Querkraft bildet sich in Kraftrichtung ein sogenannter Ausbruchskegel im Winkel von 60° hin zum Bauteilrand aus. Das Sicherheitskonzept gegen diesen Betonkantenbruch sieht vor, dass der Anker einen ausreichenden Randabstand zum abschließenden Bauteilrand besitzt. Diese einzuhaltenden Randabstände werden durch die Querkräfte dominiert, was dazu führt, dass diese die Bauteildicke zumeist maßgeblich bestimmen, wobei mit zunehmender Bauteildicke die Versagenslast erhöht werden kann und die aufnehmbare Querkraft gesteigert werden kann.

Es besteht daher das Problem, große Querkräfte zu übertragen bei gleichzeitig schlanker Bauteilausführung.

Die vorliegende Erfindung wurde im Hinblick auf oben genanntes Problem gemacht. Es besteht deshalb die Aufgabe, ein Verbindungsmittel zur Übertragung höherer Querkräfte zu schaffen, das einen Einsatz von Bauteilen in schlanker Ausführung ermöglicht.

Für eine Steigerung der aufnehmbaren Querkraft ist es wünschenswert, einen größeren Teil der Bauteildicke zu nutzen, um die wirkenden Lasten in die Bauteile zu übertragen. Im Versagensfall vergrößert sich deshalb auch der Bruchkegel, weshalb er einen größeren Widerstand zu überwinden hat, was die Versagenslast erhöht.

Auf Basis dieser Überlegung wird zur Lösung des oben beschriebenen Problems ein Querkraftanker mit den Merkmalen des Anspruchs 1 bereitgestellt.

Dazu wird gemäß einem ersten Aspekt der Erfindung als Verbindungsmittel ein Querkraftanker zur Übertragung von Querkräften quer zur Längsrichtung eines Bauteils innerhalb von Bauteilen vornehmlich aus Beton bereitgestellt, welcher Folgendes aufweist: einen Anschlussabschnitt zur Einleitung von zumindest einer Querkraft in den Querkraftanker, der mit zumindest einem Lasteinleitungsabschnitt verbunden ist, der mit dem Bauteil kontaktierbar ist, um zumindest eine Kraftkomponente in Richtung der zu übertragenden Querkraft in das Bauteil zu übertragen, dadurch gekennzeichnet, dass der Anschlussabschnitt von dem Lasteinleitungsabschnitt aus in Richtung der zu übertragenden Querkraft beabstandet ist.

Mit einem Querkraftanker gemäß dem ersten Aspekt der Erfindung kann über den Anschlussabschnitt zumindest eine Querkraft in den Querkraftanker eingeleitet werden. Über den Lasteinleitungsabschnitt kann die Querkraft nicht nur direkt an dem Anschlussabschnitt in das Bauteil übertragen werden, sondern zusätzlich zumindest teilweise an dem Lasteinleitungsabschnitt, wobei der Lasteinleitungsabschnitt in direktem Kontakt mit dem Bauteil steht und zumindest eine Komponente in Richtung der zu übertragenden Querkraft überträgt. Da der Anschlussabschnitt von dem Lasteinleitungsabschnitt aus in Richtung der zu übertragenden Querkraft beabstandet ist, ist umgekehrt der Lasteinleitungsabschnitt von dem Anschlussabschnitt in einer Richtung entgegengesetzt zur Richtung der zu übertragenden Querkraft beabstandet. Wird solch ein Querkraftanker so in das Bauteil eingelegt, dass sich von dem Lasteinleitungsabschnitt in Richtung der zu übertragenden Querkraft entlang der Bauteildickenrichtung bis zum Bauteilrand ein möglichst großer Abstand ergibt, steht zumindest für die von dem Lasteinleitungsabschnitt in Richtung der Querkraft übertragene Kraftkomponente ein großer Teil der Bauteildicke zur Ausbildung des Bruchkegels zur Verfügung. Das führt zur Erhöhung der Versagenslast.

Vorzugsweise weist der Querkraftanker zwei Lasteinleitungsabschnitte auf zur Übertragung entgegengesetzter Querkräfte, wobei der erste Lasteinleitungsabschnitt eine Kraftkomponente in eine Richtung der zu übertragenden Querkräfte in das Bauteil übertragen kann, und der zweite Lasteinleitungsabschnitt eine Kraftkomponente in die andere Richtung der zu übertragenden Querkräfte in das Bauteil übertragen kann und von dem ersten Lasteinleitungsabschnitt in der einen Richtung der zu übertragenden Querkräfte beabstandet ist, und wobei der Anschlussabschnitt mit beiden Lasteinleitungsabschnitten verbunden ist.

Ein solcher Querkraftanker eignet sich ideal zum Übertragen entgegengesetzter bzw. wechselnder Querkräfte, wobei ein Lasteinleitungsabschnitt zumindest komponentenweise die Querkraft in die eine Richtung überträgt und der andere die Querkraft zumindest komponentenweise in die andere Richtung. Da die beiden Lasteinleitungsabschnitte miteinander verbunden sind, können die entgegengesetzten Querkräfte über einen Anschlussabschnitt in den Querkraftanker eingeleitet werden und von dem jeweiligen Lasteinleitungsabschnitt in das Bauteil übertragen werden. Dadurch, dass der zweite Lasteinleitungsabschnitt von dem ersten Lasteinleitungsabschnitt in der einen Richtung der zu übertragenden Querkräfte beabstandet ist, steht für die Übertragung der jeweiligen Kraftkomponente in Richtung der jeweils zu übertragenden Querkraft durch den jeweiligen Lasteinleitungsabschnitt eine große Bauteildicke zur Verfügung.

Der Querkraftanker weist zusätzlich zumindest einen Lasteinleitungsverhinderungsabschnitt auf, der eine Kraftübertragung mit einer Komponente in Richtung der durch den jeweiligen Lasteinleitungsabschnitt jeweils zu übertragenden Querkraft in das Bauteil teilweise, vorzugsweise aber vollständig, unterbindet.

Da zusätzlich ein Lasteinleitungsverhinderungsabschnitt vorgesehen ist, der so ausgestaltet ist, dass durch ihn so gut wie keine Kraftkomponente in Richtung der jeweils zu übertragenden Querkraft auf das Bauteil übertragen wird, kann die Querkraft größtenteils nur an dem definierten Abschnitt des Lasteinleitungsabschnitts in das Bauteil übertragen werden. Der Lasteinleitungsverhinderungsabschnitt bewirkt also, dass die an dem jeweiligen Lasteinleitungsabschnitt übertragene Kraftkomponente in Richtung der jeweils zu übertragenden Querkraft vergrößert wird. Somit wird eine große Kraftkomponente in Richtung der jeweils zu übertragenden Querkaft über eine große Bauteildicke in das Bauteil übertragen.

Weiterhin ist der Lasteinleitungsverhinderungsabschnitt abschnittsweise an dem jeweiligen Lasteinleitungsabschnitt vorgesehen und ist zumindest abschnittsweise an dem Anschlussabschnitt vorgesehen. Dadurch wird eine Übertragung einer großen Kraftkomponente in Richtung der jeweils zu übertragenden Querkraft in das Bauteil durch den Anschlussabschnitt verhindert und die Übertragung der Querkraft durch den jeweiligen Lasteinleitungsabschnitt findet in einem definierten Bereich des jeweiligen Lasteinleitungsabschnitts statt.

Gemäß einem weiteren Aspekt der Erfindung kann der Lasteinleitungsverhinderungsabschnitt von dem jeweiligen Lasteinleitungsabschnitt aus in Richtung der zu übertragenden Querkraft beabstandet vorgesehen sein.

Dadurch, dass der Lasteinleitungsverhinderungsabschnitt von dem jeweiligen Lasteinleitungsabschnitt aus in Richtung der zu übertragenden Querkraft beabstandet vorgesehen ist, kann zuverlässig sichergestellt werden, dass eine große Bauteildicke zum Übertragen der jeweiligen Querkraft in das Bauteil genutzt wird. Da der Lasteinleitungsverhinderungsabschnitt in Richtung der Querkraft vor dem jeweiligen Lasteinleitungsabschnitt vorgesehen ist, steht gemäß oben beschriebener Einbaulage von dem Lasteinleitungsverhinderungsabschnitt aus in Richtung der zu übertragenden Querkraft ein geringerer Teil der Bauteildicke zur Verfügung als von dem jeweiligen Lasteinleitungsabschnitt aus. Da die Querkraft zum großen Teil über den Lasteinleitungsabschnitt in das Bauteil übertragen wird, wird ein großer Teil der Bauteildicke zur Übertragung der Querkraft genutzt.

Ein weiterer Aspekt der Erfindung sieht vor, dass die vom jeweiligen Lasteinleitungsabschnitt in das Bauteil zu übertragende Kraftkomponente in Richtung der jeweils zu übertragenden Querkraft größer sein kann als die vom Lasteinleitungsverhinderungsabschnitt in das Bauteil zu übertragende Kraftkomponente in Richtung der jeweils zu übertragenden Querkraft.

Demnach findet die Übertragung der jeweiligen Querkraft in das Bauteil überwiegend durch den jeweiligen Lasteinleitungsabschnitt statt. Der Lasteinleitungsverhinderungabschnitt mag zwar eine Kraftkomponente in Richtung der Querkraft übertragen können, jedoch ist diese immer kleiner als die Kraftkomponente in Richtung der Querkraft, die durch den Lasteinleitungsabschnitt in das Bauteil übertragen wird. Damit kann erreicht werden, dass gemäß obiger Einbaulage des Querkraftankers im Bauteil, wobei der Abstand von dem jeweiligen Lasteinleitungsabschnitt in Richtung der zu übertragenden Querkraft entlang der Bauteildickenrichtung bis zum entsprechenden Bauteilrand möglichst groß ist, für die größte zu übertragende Komponente in Richtung der Querkraft die größte Bauteildicke zur Verfügung steht.

Ein weiterer Aspekt der Erfindung sieht vor, dass der jeweilige Lasteinleitungsabschnitt zumindest eine Lasteinleitungsfläche aufweisen kann, die mit dem Bauteil kontaktierbar ist und deren wegweisende Flächennormale eine Komponente in Richtung der jeweils zu übertragenden Querkraft aufweist.

Dadurch wird sichergestellt, dass die Kraftübertragung in das Bauteil durch den Lasteinleitungsabschnitt flächig geschieht, wobei die Querkraft gleichmäßiger eingeleitet werden kann und somit Spannnungsspitzen vermieden werden können. Die Lasteinleitungsfläche mit einer wegweisenden Flächennormale, welche die Normale der Lasteinleitungsfläche ist, die von der jeweiligen Lasteinleitungsfläche des jeweiligen Lasteinleitungsabschnitts wegzeigt, die eine Komponente in Richtung der jeweils zu übertragenden Querkraft aufweist, bewirkt eine Druckbeanspruchung im Bauteil. Damit kann gezielt die Versagensform durch einen Ausbruchskegel herbeigeführt werden, der sich bei Druckbeanspruchung quer zur Bauteillängsrichtung ergibt.

Gemäß einem weiteren Aspekt der Erfindung können die mehrere Lasteinleitungsflächen des jeweiligen Lasteinleitungsabschnitts in einer Ebene angeordnet sein. Vorzugsweise stehen die Lasteinleitungsflächen des jeweiligen Lasteinleitungsabschnitts auf der Richtung der jeweils zu übertragenden Querkraft senkrecht.

Mit in einer Ebene liegenden Lasteinleitungsflächen lässt sich eine einfache Fertigung des Querkraftankers sicherstellen. Weiterhin wird auch eine gleichmäßigere Belastung des Bauteils erreicht. Stehen zudem die Lasteinleitungsflächen des jeweiligen Lasteinleitungsabschnitts senkrecht auf der Richtung der jeweils zu übertragenden Querkraft, verlaufen Querkraftvektor und Flächennormalenvektor der Lasteinleitungsfläche parallel, was die Ausbildung eines Bruchkegels begünstigt. Dabei wird das Bauteil quer zur Bauteillängsrichtung durch die von den Lasteinleitungsflächen des jeweiligen Last-einleitungsabschnitts übertragene Komponente der Querkraft rein auf Druck beansprucht. Somit tritt keine Scherung an der Grenze zwischen Lasteinleitungsfläche und Bauteil auf.

Gemäß einem weiteren Aspekt der Erfindung kann an allen Flächen, die von den Lasteinleitungsflächen des jeweiligen Lasteinleitungsabschnitts aus in Richtung der jeweils zu übertragenden Querkraft liegen und deren wegweisende Flächennormalen eine Komponente in Richtung der jeweils zu übertragenden Querkraft aufweisen, der Lasteinleitungsverhinderungsabschnitt zumindest abschnittsweise vorgesehen sein. Damit kann eine große Komponente der Querkraft gezielt über eine große Bauteildicke in das Bauteil eingeleitet werden, da an allen Flächen, die in Richtung der jeweils zu übertragenden Querkraft vor den Lasteinleitungsflächen des jeweiligen Last-einleitungsabschnitts liegen und deren wegweisende Flächennormalen eine Komponente in Richtung der zu jeweils zu übertragenden Querkraft aufweisen, eine Kraftübertragung mit einer Komponente in Richtung der zu übertragenden Querkraft in das Bauteil teilweise, vorzugsweise aber vollständig, unterbunden wird. Die Ausbildung des Bruchkegels geschieht somit zuverlässig von den Lasteinleitungsflächen des jeweiligen Lasteinleitungsabschnitts weg, und mit möglichst großem Abstand vom Bauteilrand.

Vorzugsweise ist an allen Flächen außer an den Lasteinleitungsflächen des jeweiligen Lasteinleitungsabschnitts der Lasteinleitungsverhinderungsabschnitt vorgesehen.

Somit kann die Kraftübertragung in Richtung der Querkraft noch zuverlässiger an den Lasteinleitungsflächen des jeweiligen Lasteinleitungsabschnitts stattfinden. Ferner kann ein Querkraftanker mit großflächig vorgesehenem Lasteinleitungsverhinderungsabschnitt weiterhin die Schallübertragung oder Vibration reduzieren.

Ein weiterer Aspekt der Erfindug sieht vor, dass sich von dem Anschlussabschitt zu beiden Seiten ein Steg erstrecken kann, der die Verbindung zu dem jeweiligen Lasteinleitungsabschnitt herstellt.

Da der Anschlussabschnitt zwischen den beiden Lasteinleitungsbereichen vorgesehen wird, muss kein zusätzlicher Einbauraum für den Anschlussabschnitt im Bauteil vorgesehen werden. Die jeweils zu übertragende Querkraft wird über die Stege zum jeweiligen Lasteinleitungsabschnitt geleitet, wobei der Steg eine konstruktiv einfache Form der Verbindung zwischen Anschlussabschnitt und Lasteinleitungsabschnitten darstellt.

Weiterhin ist der Anschlussabschnitt eine Hülse.

Die Hülse erlaubt eine einfache Anbringung von Anschlusselementen zur Einleitung von Kräften in den Querkraftanker. So können beispielsweise Anschlusselemente in die Hülse über ein Gewinde eingeschraubt werden. Verläuft die Achse der Hülse dabei vorzugsweise in Bauteillängsrichtung senkrecht zu den zu übertragenden Querkräften, können in der Hülse ein Bolzen zur Lasteinleitung in den Querkraftanker als auch ein Ankerbolzen zur Verankerung von Zugkräften im Bauteil angebracht werden.

Ist die Achse der Hülse in Bauteillängsrichtung ausgerichtet, können durch den Lasteinleitungsbolzen auch leicht Zug- und Druckkräfte in Bauteillängsrichtung in den Querkraftanker eingeleitet werden. Der Lasteinleitungsbolzen kann aus einer Richtung an der Hülse angebracht werden, wobei der Ankerbolzen von der gegenüberliegenden Richtung an der Hülse angebracht werden kann. Der Ankerbolzen verhindert ein Rausreißen in Bauteillängsrichtung bei Zugbelastung in Bauteillängsrichtung.

Gemäß einem weiteren Aspekt der Erfindung kann der Lasteinleitungs-verhinderungsabschnitt aus einem kompressiblen elastischen Material, vorzugsweise aus geschlossenzelligem Schaumstoff bestehen.

Somit kann sich der Lasteinleitungsverhinderungsabschnitt unter der wirkenden Querkraft in Richtung der Querkraft elastisch verformen und durch diese elastische Verformung tritt ein Federungseffekt auf, aufgrund dessen die Querkraft nur in sehr geringem Maße in das Bauteil übertragen wird. Ein kompressibles Material lässt dabei auch Verformungen unter Druckbeanspruchung des Lasteinleitungsverhinderungsabschnitts zu, wenn der Lasteinleitungsverhinderungsschnitt an allen Seiten von Beton umgeben ist und dadurch Querdehnungen unterbunden werden.

Ein weiterer Aspekt der Erfindung sieht vor, dass der Anschlussabschitt, die Stege und die jeweiligen Lasteinleitungsabschnitte aus einem steiferen Material als das des Lasteinleitungsverhinderungsabschnitts bestehen können, vorzugsweise aus verzinktem Stahl.

So ergibt sich mit den gegenüber dem Lasteinleitungsverhinderungsabschnitt steiferen Lasteinleitungsflächen eine steifere auf Druck belastete Anbindung der Lasteinleitungs-flächen der Lasteinleitungsabschnitte an das Bauteil als die Anbindung an das Bauteil durch den Lasteinleitungsverhinderungsabschnitt, wobei die zu übertragende Querkraft größtenteils über diese steife Anbindung in das Bauteil übertragen wird und nur zu einem sehr geringen Teil über den elastisch federnden Lasteinleitungsverhinderungsabschnitt. Dabei wird sich das Prinzip zu Nutze gemacht, dass wenn eine Kraft in eine Richtung an mehreren Abschnitten in ein Bauteil übertragen werden kann, der Großteil der Kraft an der Anbindung mit der größten Steifigkeit übertragen wird. Der verzinkte Stahl erlaubt zudem einen guten Korrosionsschutz.

Weiterhin sieht ein Aspekt dieser Erfindung eine Verbindungstruktur vor bestehend aus einem Bauteil und einem erfindungsgemäßen Querkraftanker, wobei der Lasteinleitungsverhinderungsabschnitt zumindest teilweise als Spalt zwischen Bauteil und Querkraftanker vorgesehen sein kann.

Somit kann auf ein elastisches Material teilweise oder ganz verzichtet werden und Gewicht sowie Material eingespart werden. Ist ein Spalt vorhanden, wird in dem Bereich des Spalts gar keine Komponente in Richtung der Querkraft auf das Bauteil übertragen. In den Bereichen, in denen der Spalt vorzusehen ist, ist während des Betongießens eine Stützstruktur wie ein Kern vorzusehen, die den Beton auf Abstand hält. Diese Stützstruktur kann dann nach dem Guss entfernt werden, zum Beispiel durch Ätzen. Alternativ kann der Querkraftanker zur Ausbildung eines Spalts mit einem auflösenden Material versehen sein, dass sich nach dem Betonguss auflöst.

Weiterhin betrifft die vorliegende Offenbarung ein Verfahren zur Gewährleistung einer Übertragung einer Kraft in eine bestimmte Richtung zwischen zwei beliebigen Körpern durch einen definierten Lasteinleitungsabschnitt, wobei der eine Körper den definierten Lasteinleitungsabschnitt aufweist, über den er mit dem anderen Körper in Kontakt steht und der Lasteinleitungsabschnitt eine Kraftkomponente in Richtung der Kraft in die bestimmte Richtung in den anderen Körper übertragen kann, und bei dem einen Körper alle Abschnitte mit Ausnahme des Lasteinleitungsabschnitts, die eine Kraftkomponente in Richtung der Kraft in die bestimmte Richtung in den anderen Körper übertragen können, mit einer diese Abschnitte bedeckenden, im Vergleich zum Lasteinleitungsabschnitt leicht verformbaren Schicht versehen sind und über diese verformbare Schicht mit dem anderen Körper in Kontakt stehen, wobei sich bei Belastung des einen Körpers durch die Kraft in die bestimmte Richtung die verformbare Schicht verformt und dabei die Kraft in die bestimmte Richtung mit einer kleineren Komponente als durch den Lasteinleitungsabschnitt in den anderen Körper übertragen wird.

Dieses Verfahren beschreibt das oben genannte Prinzip, wonach, wenn eine Kraft in eine Richtung an mehreren Abschnitten in ein Bauteil übertragen werden kann, der Großteil der Kraft an der Anbindung mit der größten Steifigkeit übertragen wird. Dadurch, dass sich die verformbare Schicht leichter verformen lässt als der Lasteinleitungsabschnitt, genauer gesagt als die Anbindung des Lasteinleitungsabschnitts an den anderen Körper, wird ein Großteil der Kraft in die bestimmte Richtung durch den Lasteinleitungsabschnitt auf den anderen Körper übertragen. Auf diesem Prinzip beruht der erfindungsgemäße Querkraftanker, welcher durch die nachfolgenden Zeichnungen detaillierter beschrieben wird

### Kurze Beschreibung der Zeichnungen

Fig. 1a zeigt eine perspektivische Darstellung des erfindungsgemäßen Querkraftankers (1) in einer ersten Ausführungsform mit Lasteinleitungsverhinderungsabschnitt (3),
Fig. 1b zeigt eine Schnittansicht des erfindungsgemäßen Querrkraftankers der ersten ersten Ausführungsform mit Lasteinleitungsverhinderungsabschnitt (3),
Fig. 2 zeigt eine perspektivische Darstellung des erfindungsgemäßen Querkraftankers (1) der ersten Ausführungsform mit Lasteinleitungsverhinderungsabschnitt (3), Ankerbolzen (8) und Lasteinleitungsbolzen (9),
Fig. 3 zeigt eine perspektivische Darstellung des erfindungsgemäßen Querkraftankers (1) der ersten Ausführungsform mit Lasteinleitungsverhinderungsabschnitt (3) innerhalb eines Bauteils (10),
Fig. 4 zeigt eine perspektivische Darstellung des erfindungsgemäßen Querkraftankers (101) mit Lasteinleitungsverhinderungsabschnitt (3), Ankerbolzen (8) und Lasteinleitungsbolzen (9) und einer zweiten um die Achse I-I um 180° gedrehten Ausführungsform,
Fig. 5 zeigt eine perspektivische Darstellung des erfindungsgemäßen Querkraftankers (201) mit Lasteinleitungsverhinderungsabschnitt (3), Ankerbolzen (8) und Lasteinleitungsbolzen (9) in einer dritten Ausführungsform mit Kopfbolzen (14)
Fig. 6 zeigt eine Explosionsansicht des erfindungsgemäßen Querkraftankers (201) gemäß Fig. 5 ohne Lasteinleitungsverhinderungsabschnitt (3), Ankerbolzen (8) und Lasteinleitungsbolzen (9).
Fig. 7a zeigt eine perspektivische Darstellung einer Kunststoffkappe (16) als Lasteinleitungsverhinderungsabschnitt (3)
Fig. 7b zeigt eine perspektivische Darstellung eines Schnitts der Kunststoffkappe (16) gemäß der Schnittebene in Fig. 7a
Fig. 8 zeigt eine perspektivische Darstellung eines modifizierten nicht erfindungsgemäßen Querkraftankers mit quaderförmigen Lasteinleitungsabschnitten ähnlich der ersten und zwieten Ausführungsform
Fig. 9 ziegt eine perspektivische Darstellung eines modifizierten nicht erfindungsgemäßen Querkraftankers mit zylinderförmigen Lasteinleitungsabschnitten ähnlich der dritten Ausführungsform
Fig. 10 zeigt einen Anker gemäß dem Stand der Technik
Fig. 11 zeigt eine Darstellung eines Ausbruchskegels eines konventionellen Bolzenankers
Fig. 12 zeigt eine Darstellung des entstehenden Bruchkegels entsprechend der theoretischen Annahme des erfindungsgemäßen Querkraftankers

### Ausführliche Beschreibung der Zeichnungen

Mit den aus dem Stand der Technik bekannten Ankern gemäß Fig. 10 ergibt sich bei Versagen durch Querkraft ein Ausbruchskegel wie in Fig. 11 gezeigt. Das Sicherheitskonzept gegen diesen Betonkantenbruch sieht vor, dass der Anker einen ausreichenden Randabstand zum abschließenden Bauteilrand besitzt. Diese einzuhaltenden Randabstände werden durch die Querkräfte dominiert, was dazu führt, dass diese die Bauteildicke zumeist maßgeblich bestimmen, wobei mit zunehmender Bauteildicke die Versagenslast erhöht werden kann und die aufnehmbare Querkraft gesteigert werden kann. Um eine ausreichende Versagenslast sicherzustellen, werden deshalb gerade bei wechselnden bzw. entgegengesetzten Querkräften häufig Bauteile mit großer Bauteildicke bereitgestellt.

Die Erfinder dieser Anmeldung haben erkannt, dass sich die Bauteildicke auch bei entgegengesetzt wirkenden Querkräften reduzieren lässt, wenn ein größerer Teil der Bauteildicke genutzt wird, um die wirkenden Lasten in die Bauteile einzuleiten. Im Versagensfall vergrößert sich deshalb auch der Ausbruchkegel, weshalb er einen größeren Widerstand zu überwinden hat, was die Versagenslast erhöht. Dieses Prinzip ist in Fig. 12 dargestellt, wobei eine wirkende Querkraft V fast über die gesamte Bauteildicke eingeleitet werden kann. Dieses Prinzip wird verwirklicht durch ein Verbindungsmittel in Form eines Querkraftankers, der nachfolgend detaillierter beschrieben wird. Begriffe wie "rechts", "links", "oben", "unten", "erster" oder "zweiter" sind nicht einschränkend zu verstehen, sondern dienen lediglich der Unterscheidung ähnlicher Abschnitte.

Die Fig. 1a zeigt eine perspektivische Darstellung des erfindungsgemäßen Querkraftankers 1 in einer ersten Ausführungsform zur Übertragung höherer Querkräfte vornehmlich für Bauteile 10 mit geringen Bauteildicken. Fig. 1b zeigt den Querkraftanker 1 in einer Schnittansicht, wobei der Schnitt von der Strichpunktlinie aus entlang der Pfeile A gezogen wurde. Dabei weist der erfindungsgemäße Querkraftanker 1 einen Anschlussabschnitt 2 auf, durch den Kräfte in den Querkraftanker eingeleitet werden können. Durch den Anschlussabschnitt sollte zumindest eine Querkraft in den Querkraftanker 1 eingeleitet werden können. Ferner weist der Querkraftanker 1 zu beiden Seiten des Anschlussabschnitts 2 Lasteinleitungsabschnitte 51 und 52 zur Übertragung wechselnder bzw. entgegengesetzter Querkräfte in das Bauteil 10 auf, nämlich einen ersten rechten quaderförmigen Lasteinleitungsabschnitt 51 zur Übertragung einer Kraftkomponente in eine Richtung der entgegengesetzten zu übertragenden Querkräfte in das Bauteil 10 sowie einen zweiten linken quaderförmigen Lasteinleitungsabschnitt 52 zur Übertragung einer Kraftkomponente in die andere Richtung der zu übertragenden Querkräfte in das Bauteil 10. Die Lasteinleitungsabschnitte 51 und 52 sind über Stege 41 und 42, die sich zu beiden Seiten von dem Anschlussabschnitt 2 erstrecken, mit dem Anschlussabschnitt verbunden. Jeder der beiden Lasteinleitungsabschnitte 51 und 52 weist eine erste rechteckige Lasteinleitungsfläche 61 sowie eine zweite rechteckige Lasteinleitungsfläche 62 auf. Die Lasteinleitungsabschnitte 51 und 52 werden neben den Lasteinleitungsflächen 61 und 62 jeweils noch von den bei der Schaffung der Lasteinleitungsflächen 61 und 62 entstehenden Oberflächen gebildet. Wie in Fig. 1a und 1b gezeigt, sind dies im Falle der quaderförmigen Lasteinleitungsabschnitte 51 und 52 die rückseitige Fläche 63 der Lasteinleitungsflächen 61 und 62, die beiden Seitenflächen 64, die in Fig. 1a obere Fläche 65 und die in Fig. 1a untere Fläche 66. Somit ergibt sich ein hantelförmiges Aussehen des Querkraftankers 1. Ein Lasteinleitungsverhinderungsabschnitt 3 ist großflächig an dem Querkraftanker 1 vorgesehen, jedoch nicht an den Lasteinleitungsflächen 61 und 62 und der oberen Fläche 65 der Lasteinleitungsabschnitte 51 und 52 sowie die sich daran anschließende obere Fläche der Stege. An den Lasteinleitungsabschnitten 51 und 52 ist der Lasteinleitungsverhinderungsabschnitt 3 auf der Rückseite 63 der jeweiligen Lasteinleitungsflächen 61 und 62, also auf einer Fläche auf der abgewandten Seite der Lasteinleitungsflächen 61 und 62, vorgesehen. Ferner ist der Lasteinleitungsabschnitt auch an den Seitenflächen des Querkraftankers entlang der Achse I-I, wie in Fig. 2 gezeigt, sowohl an den Seitenflächen 64 der Lasteinleitungsabschnitte 51 und 52 als auch an den Seitenflächen der Stege 41 und 42, und an den unteren Flächen 66 der Lasteinleitungsabschnitte 51 und 52 als auch an den unteren Flächen der Stege 41 und 42 angebracht. Der Lasteinleitungsverhinderungsabschnitt 3 unterbindet teilweise, vorzugsweise aber vollständig eine Kraftübertragung mit einer Komponente in Richtung der durch die Lasteinleitungsabschnitte 51 und 52 jeweils zu übertragende Querkraft. Der Begriff Komponente wird verwendet, da die jeweils zu übertragende Querkraft auch nur größtenteils durch die Lasteinleitungsabschnitte 51 und 52 übertragen werden kann, und ein geringfügiger Teil auch durch den Lasteinleitungsverhinderungsabschnitt 3 übertragen werden kann. In jedem Fall ist die von dem jeweiligen Lasteinleitungsabschnitt 51 und 52 in das Bauteil 10 zu übertragende Kraftkomponente in Richtung der jeweils zu übertragenden Querkraft größer als die von dem Lasteinleitungsverhinderungsabschnitt 3 in das Bauteil zu übertragende Kraftkomponente in Richtung der zu übertragenden Querkraft, vorzugsweise mindestens 20 mal so groß.

Die Wirkungsweise des erfindungsgemäßen Querkraftankers der ersten Ausführungsform wird mit Hinblick auf die Figuren 2 und 3 erklärt.

Der Anschlussabschnitt 2 ist in der gezeigten ersten Ausführungsform als Hülse ausgeführt, die ein Innengewinde 7 aufweist. Wie die Fig. 2 zeigt, ist der erfindungsgemäße Querkraftanker 1 in Kombination mit dem Ankerbolzen 8 und dem Lasteinleitungsbolzen 9 anwendbar, dabei werden in den innenliegenden Gewindegang 7 des Querkraftankers 1 der Ankerbolzen 8 sowie der Lasteinleitungsbolzen 9 eingeschraubt. So können Zug-, Druck und Querkräfte auf den erfindungsgemäßen Querkraftanker 1 übertragen werden. Dabei werden über den Lasteinleitungsbolzen 9 vornehmlich, entlang der Bauteillängsrichtung bzw. Achse II-II, welche die Achse der Hülse als auch des Lasteinleitungsbolzens 9 und des Ankerbolzens 8 ist, wirkende Zugkräfte über den Querkraftanker 1 an den gegenüberliegenden Ankerbolzen 8 weitergeleitet und im Bauteil 10 verankert. Zur Einleitung der Zugkräfte ist der Lasteinleitungsverhinderungsabschnitt 3 nicht an dem Ankerbolzen 8 vorgesehen. Zur besonders effizienten Übertragung von Druckkräften können der Ankerbolzen 8 und der Lasteinleitungsbolzen 9 soweit in die Hülse eingeschraubt werden, dass sie in der Hülse formschlüssig aufeinandertreffen.

Für die Einleitung von Zugkräften in das Bauteil 10 ist es wünschenswert, dass die Achse II-II, also die Achse der Hülse, des Lasteinleitungsbolzens 9 und des Ankerbolzens 8 möglichst mittig zwischen den beiden Bauteilaußenflächen 11 und 12, wie in Fig. 3 dargestellt, in Bauteillängsrichtung verläuft, da so zu beiden Seiten ein großer Randabstand geschaffen wird. Gemäß den Ankern aus dem Stand der Technik würden durch den Lasteinleitungsbolzen 9 in den Anschlussabschnitt 2 eingeleitete und entlang der Achse I-I, welche senkrecht auf der Achse II-II steht, wirkende Querkräfte durch die den Anschlussabschnitt bildenden Flächen in das Bauteil eingeleitet werden, und damit sehr nah an der Achse II-II in das Bauteil eingeleitet werden. Dabei wird jedoch nur ein unzureichend kleiner Bereich der Bauteildicke zwischen den beiden Außenflächen 11 und 12 genutzt, was die Versagenslast bei Querkraftversagen beschränkt. Mit dem erfindungsgemäßen Querkraftanker 1 können Querkräfte durch Abschnitte übertragen werden, die sich näher an den Bauteilaußenflächen 11 und 12 befinden und somit beabstandet sind vom Anschlussabschnitt 2. Somit kann ein großer Teil der Bauteildicke zwischen den Außenflächen 11 und 12 genutzt werden. Im Falle des erfindungsgemäßen Querkraftankers sind die Abschnitte zur Einleitung von Querkräften, die sich nahe an den Bauteilaußenflächen 11 und 12 befinden, die Lasteinleitungsabschnitte 51 und 52, die jeweils von dem Anschlussabschnitt 2 in Richtung der jeweils zu übertragenden Querkraft beabstandet sind. Die Lasteinleitungsabschnitte 51 und 52 überlappen zumindest teilweise den Anschlussabschnitt 2 entlang der Richtung der jeweils zu übertragenden Querkraft. Dabei wirken bei Querkraftübertragung keine oder nur sehr geringe Momente auf den Querkaftanker.

Die Lasteinleitungsabschnitte 51 und 52 sind so ausgestaltet, dass sie eine Kraftkomponente in Richtung der zu übertragenden Querkraft in das Bauteil übertragen können. So ist es auch möglich, die Querkraft durch reine Scherbeanspruchung auf das Bauteil zu übertragen, wenn eine hinreichend schersteife Anbindung des Lasteinleitungsabschnitts an das Bauteil vorgesehen ist. Vorzugsweise weisen die Lasteinleitungsabschnitte aber, wie in den Fig. 1a - 3 gezeigt, die Lasteinleitungsflächen 61 und 62 auf, die in der gezeigten Ausführungsform auf der Richtung der zu übertragenden Querkraft entlang der Achse I-I senkrecht stehen. Der Querkraftanker ist so angeordnet, dass die Achse II-II in Bauteillängsrichtung verläuft und die Achse I-I quer dazu in Bauteildickenrichtung. Die Lasteinleitungsflächen 61 und 62 stehen senkrecht auf der Achse I-I und damit senkrecht auf der zu übertragenden Querkraft. Dabei wird das Bauteil quer zur Bauteillängsrichtung in Richtung der zu übertragenden Querkraft auf Druck beansprucht, was die Ausbildung eines Ausbruchskegels bewirkt. In Fig. 3 wird durch eine Querkraft, die in Richtung der Achse I-I wirkt und auf die Bauteilaußenfläche 11 zugerichtet ist, der Bereich des Bauteils, der sich von den Lasteinleitungsflächen 61 und 62 des rechten Lasteinleitungsabschnitts 51 bis zur linken Bauteilaußenfläche 11 erstreckt, auf Druck beansprucht. Bei Versagen ergibt sich der eingezeichnete Ausbruchkegel 13. Die gezeigte Ausführungsform, wobei die Lasteinleitungsflächen 61 und 62 auf der Richtung der zu übertragenden Querkraft entlang der Achse I-I senkrecht stehen, ist eine bevorzugte Ausführungsform. Es ist jedoch auch denkbar, dass die Querkraftlasteinleitung durch Flächen an dem Lasteinleitungsabschnitt 51 bzw. 52 geschieht, deren wegweisende Flächennormalen lediglich eine Komponente in Richtung der zu übertragenden Querkraft aufweisen. Die wegweisende Flächennormale ist dabei die Flächennormale, die von der jeweiligen Fläche des Lasteinleitungsabschnitts 51 bzw. 52 wegzeigt. Es ist somit möglich, dass die wegweisende Flächennormale einer Lasteinleitungsfläche mit der Richtung der zu übertragenden Querkraft einen Winkel bildet, oder mit anderen Worten die Lasteinleitungsflächen nicht notwendigerweise senkrecht auf der Richtung der zu übertragenden Querkraft stehen muss, sondern auch schräg dazu verlaufen kann. Damit würde das Bauteil durch die zu übertragende Querkraft nicht ausschließlich auf Druck quer zur Bauteillängsrichtung, sondern auch auf Scherung beansprucht werden. Es kann also jede Fläche, deren wegweisende Flächennormale eine Komponente in Richtung der zu übertragenden Querkraft aufweist, als Lasteinleitungsfläche fungieren. Auch ist es denkbar, die Querkraft nicht flächig, sondern linienförmig oder punktförmig von den Lasteinleitungsabschnitten in das Bauteil 10 zu übertragen. Im gezeigten Ausführungsbeispiel sind die Lasteinleitungsflächen 61 und 62 von den Flächen, deren wegweisende Flächennormale eine Komponente in Richtung der jeweils zu übertragenden Querkraft aufweist, die am weitesten in einer Richtung entgegengesetzt zur Richtung der jeweils durch sie zu übertragenden Querkraft liegenden Flächen. Somit kann ein großer Teil der Bauteildicke zwischen den Außenflächen 11 und 12 genutzt werden.

Damit die Querkraft zum Großteil (mit einer großen Komponente) von den Lasteinleitungsflächen 61 und 62 der jeweiligen Lasteinleitungsabschnitte 51 und 52 in das Bauteil eingeleitet werden kann, ist die Einleitung der Querkraft vorzugsweise durch andere Abschnitte, welche in der Lage wären eine Kraftkomponente in Richtung der zu übertragenden Querkraft in das Bauteil 10 einzuleiten, zu unterbinden. Dazu ist an dem Querkraftanker 1 der ersten Ausführungsform, wie in den Figuren 1a - 3 gezeigt, an allen Abschnitten, die eine Kraftkomponente in Richtung der zu übertragenden Querkraft in das Bauteil 10 einleiten könnten, mit Ausnahme der Lasteinleitungsflächen 61 und 62 der beiden Lasteinleitungsabschnitte 51 und 52, der Lasteinleitungsverhinderungsabschnitt 3 vorgesehen und zwar so, dass die Oberflächen dieser Abschnitte vollständig von dem Lasteinleitungsverhinderungsabschnitt 3 bedeckt sind. Insbesondere ist der Lasteinleitungsverhinderungsabschnitt 3 an dem Anschlussabschnitt 2 und abschnittsweise, mit Ausnahme der Lasteinleitungsflächen 61 und 62, an den Lasteinleitungsabschnitten 51 und 52 vorgesehen. Gemäß Fig. 3 ist der Lasteinleitungsverhinderungsabschnitt 3 jeweils von dem jeweiligen Lasteinleitungsabschnitt 51 und 52 in Richtung der jeweils zu übertragenden Querkraft beabstandet vorgesehen. Durch die Lasteinleitungsflächen 61 und 62 des Lasteinleitungsabschnitts 51 kann eine Querkraft in das Bauteil 10 übertragen werden, die in Richtung der Achse I-I wirkt und auf die Bauteilaußenfläche 11 zugerichtet ist. Der Lasteinleitungsverhinderungsabschnitt 3 ist dabei unter anderem an dem Anschlussabschnitt 2, welcher in Richtung der durch den Lasteinleitungsabschnitt 51 zu übertragenden Querkraft beabstandet ist, als auch an der der Bauteilaußenfläche 11 zugewandten Fläche 63 des zweiten Lasteinleitungsabschnitts 52, welcher von dem ersten Lasteinleitungsabschnitt 51 in Richtung der durch den Lasteinleitungsabschnitt 51 zu übertragenden Querkraft beabstandet ist, vorgesehen. Insbesondere der Anschlussabschnitt 2 als auch die der Bauteilaußenfläche 11 zugewandte Fläche 63 des zweiten Lasteinleitungsabschnitts 52 befinden sich in einer Richtung der durch den Lasteinleitungsabschnitt 51 zu übertragenden Querkraft vor dem Lasteinleitungsabschnitt 51 und wären ohne den an ihnen vorgesehenen Lasteinleitungsverhinderungsabschnitt geeignet, eine große Komponente in Richtung der durch den Lasteinleitungsabschnitt 51 zu übertragenden Querkraft in das Bauteil 10 zu übertragen. Denn sowohl der Anschlussabschnitt 2 als auch die der Bauteilaußenfläche 11 zugewandte Fläche 63 des zweiten Lasteinleitungsabschnitts 52 weisen wegweisende Flächennormalen auf, die eine Komponente in Richtung der durch den Lasteinleitungsabschnitt 51 zu übertragenden Querkraft aufweist. Damit würden auch durch diese Abschnitte das Bauteil 10 mit einer großen Kraftkomponente in Richtung der durch den Lasteinleitungsabschnitt 51 zu übertragenden Querkraft beansprucht. Wie in Fig. 3 zu sehen, ist der Querkraftanker 1 so im Bauteil angebracht, dass sich von dem Lasteinleitungsabschnitt 51 in Richtung der durch den Lasteinleitungsabschnitt 51 zu übertragenden Querkraft entlang der Bauteildickenrichtung bis zum Bauteilrand 11 ein möglichst großer Abstand ergibt, damit befinden sich der Anschlussabschnitt 2 und die der Bauteilaußenfläche 11 zugewandte Fläche 63 des zweiten Lasteinleitungsabschnitts 52 in Richtung der durch den Lasteinleitungsabschnitt 51 zu übertragenden Querkraft vor dem Lasteinleitungsabschnitt 51. Der in Richtung der durch den Lasteinleitungsabschnitt 51 zu übertragenden Querkraft beabstandete Lasteinleitungsverhinderungsabschnitt 3 unterbindet teilweise, vorzugsweise aber vollständig eine Kraftübertragung mit einer Komponente in Richtung der durch den Lasteinleitungsabschnitt 51 zu übertragenden Querkraft durch den Querkraftanker in allen Abschnitten, die sich in Richtung der durch den Lasteinleitungsabschnitt 51 zu übertragenden Querkraft vor dem Lasteinleitungsabschnitt 51 befinden. Somit kann ein großer Teil der Bauteildicke zur Übertragung einer großen Komponente in Richtung der durch den Lasteinleitungsabschnitt 51 zu übertragenden Querkraft genutzt werden.

Ein unerwünschter Lastübertrag durch die entlang der Achse I-I wirkenden Querkräfte wird somit durch den Lasteinleitungsverhinderungsabschnitt 3 unterbunden, sodass die jeweils zu übertragende Querkraft entgegen ihrer Wirkrichtung durch den entsprechenden Steg 41 bzw. 42 zurückgehängt und über die dort an den Lasteinleitungsabschnitten 51 und 52 angeordneten Lasteinleitungsflächen 61 und 62 gezielt auf das Bauteil 10 übertragen wird. Dabei erfolgt die Ausbildung des Ausbruchkegels 13 in Wirkrichtung der Querkraft erst ab diesen Lasteinleitungsflächen 61 und 62. Auf dieser geometrischen Grundlage wird die aufnehmbare Querkraft erhöht, weil der maßgebende Randabstand zu den seitlichen Außenflächen des Bauteils 11 und 12 effektiv vergrößert wird. Wie in Fig. 3 gezeigt, sind die jeweiligen Lasteinleitungsflächen 61 und 62 der beiden Lasteinleitungsabschnitte 51 und 52 in Schnitten quer zur Bauteillängsrichtung auf einer vom Bauteilrand 11 und 12 aus entgegen der Richtung der jeweils zu übertragenden Querkraft liegenden Seite angeordnet. Somit kann für beide Richtungen der entgegengesetzten zu übertragenden Querkräfte ein großer Teil der Bauteildicke zur Übertragung einer großen Komponente in Richtung der jeweils zu übertragenden Querkraft genutzt werden.

Allerdings muss nicht an allen Abschnitten, die eine Kraftkomponente in Richtung der zu übertragenden Querkraft in das Bauteil 10 einleiten können, mit Ausnahme der Lasteinleitungsflächen 61 und 62 der beiden Lasteinleitungsabschnitte 51 und 52, der Lasteinleitungsverhinderungsabschnitt 3 vorgesehen sein. Für eine Einleitung der Querkraft über einen möglichst großen Teil der Bauteildicke ist aber vorzugsweise zumindest an allen Flächen, die von der Lasteinleitungsfläche aus in Richtung der jeweils zu übertragenden Querkraft liegen und deren wegweisende Flächennormalen eine Komponente in Richtung der jeweils zu übertragenden Querkraft aufweisen wie z.B die der Bauteilaußenfläche 11 zugewandte Fläche 63 des zweiten Lasteinleitungsabschnitts 52, der Lasteinleitungsverhinderungsabschnitt zumindest abschnittsweise vorgesehen, da diese Flächen ohne den Lasteinleitungsverhinderungsabschnitt 3 besonders geeignet wären, eine große Komponente in Richtung der zu übertragenden Querkraft in das Bauteil 10 zu übertragen. Dies liegt daran, dass diese Flächen eine Druckbeanspruchung im Bauteil hervorrufen, mit der eine große Komponente in Richtung der jeweils zu übertragenden Querkraft in das Bauteil 10 übertragen werden kann. Andere Flächen, deren wegweisende Flächennormalen keine Komponente in Richtung der jeweils zu übertragenden Querkraft haben, würden ohne spezielle Anbindung an das Bauteil 10 ohnehin keine Kraftkomponente in Richtung der Querkraft übertragen. Der Lasteinleitungsverhinderungsabschnitt 3 kann abschnittsweise an den eben beschriebenen Flächen angebracht werden oder sogar ganz weggelassen werden, solange die von dem jeweiligen Lasteinleitungsabschnitt 51 und 52 in das Bauteil 10 zu übertragende Kraftkomponente in Richtung der jeweils zu übertragenden Querkraft die größte zu übertragende Kraftkomponente in Richtung der jeweils zu übertragenden Querkraft ist.

Der in den Fig. 1a - 3 gezeigte Querkraftanker eignet sich zur Übertragung wechselnder bzw. entgegengesetzter Querkräfte, da er zwei Lasteinleitungsabschnitte 51 und 52 mit den jeweiligen Lasteinleitungsflächen 61 und 62 aufweist. Für eine Lasteinleitung einer Querkraft, die entlang der Achse I-I wirkt und auf die linke Außenfläche 11 zugerichtet ist, ist es durch die Lasteinleitungsflächen 61 und 62 des rechten Lasteinleitungsabschnitts 51 vorteilhaft, dass an den Flächen des zweiten linken Lasteinleitungsabschnitts 52, deren wegweisende Flächennormalen eine Komponente in Richtung dieser wirkenden Querkraft aufweisen, der Lasteinleitungsverhinderungsabschnitt 3 zumindest abschnittsweise vorge-sehen ist. Analog gilt das für die Flächen des rechten Lasteinleitungsabschnitts 51, deren wegweisende Flächennormalen eine Komponente in der anderen Richtung der zu übertragenden Querkraft aufweisen, wenn eine Querkraft zu übertragen ist, die auf die rechte Außenfläche 12 zugerichtet ist. Auch müssen die Lasteinleitungsflächen 61 und 62 der beiden Lasteinleitungsabschnitte 51 und 52 nicht parallel zueinander sein, solange jeder Lasteinleitungabschnitt 51 und 52 eine Komponente in Richtung der jeweils zu übertragenden Querkraft in das Bauteil einleiten kann. So können beispielsweise die Lasteinleitungsflächen 61 und 62 des linken Lasteinleitungsabschnitts 51 schräg zur Achse I-I verlaufen. Vozugsweise sind an beiden Lasteinleitungsabschnitten 51 und 52 Lasteinleitungsflächen 61 und 62 vorgesehen, deren wegweisende Flächennormalen eine Komponente in Richtung der jeweils entgegengesetzten zu übertragenden Querkräfte haben. Somit haben die jeweiligen wegweisenden Flächennormalen der Lasteinleitungsflächen 61 und 62 von zwei Lasteinleitungsabschnitten 51 und 52 zur Übertragung entgegengesetzter Querkräfte vorzugsweise aufeinander zugerichtete Komponenten. Die gezeigten Ausführungsformen stellen Querkraftanker mit zwei Lasteinleitungsabschnitten 51 und 52 dar zur Übertragung entgegengesetzter Querkräfte, wobei ein Lasteinleitungsabschnitt 51 eine Kraftkomponente in eine Richtung der zu übertragenden Querkräfte in das Bauteil übertragen kann, und der zweite Lasteinleitungsabschnitt 52 eine Kraftkomponente in die andere Richtung der zu übertragenden Querkräfte in das Bauteil übertragen kann. Muss eine Querkraft allerdings nur in eine Richtung übertragen werden, kann auch nur ein Lasteinleitungsabschnitt 51 vorgesehen werden.

Der Lasteinleitungsverhinderungsabschnitt 3 ist so ausgestaltet, dass er sich unter der wirkenden Querkraft in Richtung der Querkraft verformen kann, wobei sich dabei der Lasteinleitungsverhinderungsabschnitt 3 vorzugsweise elastisch verformt und ein Federungseffekt auftritt, der die Querkraft nur in sehr geringem Maße an das Bauteil überträgt. Wie bereits oben geschildert, ist der Lasteinleitungsverhinderungsabschnitt 3 vorzugsweise an Flächen angebracht, deren wegweisende Flächennormalen eine Komponente in Richtung der zu übertragenden Querkraft aufweisen. Somit wird durch die zu übertragende Querkraft das Bauteil 10 als auch der Lasteinleitungsverhinderungsabschnitt auf Druck beansprucht. Um den gewünschten Effekt des Unterbindens einer Übertragung einer Komponente in Richtung der zu übertragenden Querkraft in das Bauteil 10 zu erhalten, sollte sich der Lasteinleitungsabschnitt 3 unter Druckbeanspruchung komprimieren können. Ist der Querkraftanker, wie in den Fig. 1a - 3 gezeigt, gänzlich von dem Lasteinleitungsverhinderungsabschnitt 3 umschlossen, ist eine Kompression in Richtung der wirkenden Querkraft nur unter Verwendung eines kompressiblen Materials möglich, da Querausdehnungen durch den angrenzenden Beton unterbunden werden. Deshalb besteht der Lasteinleitungsverhinderungsabschnitt 3 vorzugsweise aus einem kompressiblen elastischen Material. Solche elastisch verformbaren und kompressiblen Materialien sind vorzugsweise geschlossenzellige Schaumstoffe, die ferner ein Eindringen von Feuchtigkeit in den Schaumstoff verhindern, oder auch offenzellige Schaumstoffe. Diese Schaumstoffe können auf den Anker aufgeklebt werden oder auch selbstklebend angebracht sein. So wird der Lasteinleitungsverhinderungabschnitt 3 durch eine elastische Schicht gebildet. Die Basis für diese Schaumstoffe bilden Materialien Polymere wie Polyurethan, TPE, EPDM, PE oder auch Melaminharzschaum. Es sind aber auch weiche elastische MS- Polymere als Material für den Lasteinleitungsverhinderungsabschnitt 3 denkbar. Ferner kann ein Gelkissen, welches eine Folie mit innenliegendem Gelkern aufweist, auf den Querkraftanker geklebt werden. Hat der Lasteinleitungsverhinderungsabschnitt 3 die Möglichkeit sich zu verformen, wird folglich Spiel bzw. ein Spalt zwischen Beton und Querkraftanker vorgesehen, können auch plastisch verformbare Materialien wie Wachs genutzt werden. Es ist jedoch auch möglich den Lasteinleitungsverhinderungsabschnitt 3 vollständig als Spalt zwischen Beton und Querkraftanker vorzusehen, wobei dann der Querkraftanker mit einem sich auflösenden Material versehen sein müsste. Die gerade beschriebenen Ausführungsformen des Lastverhinderungsabschnitts 3 lassen sich auch auf verschiedene Arten kombinieren, beispielsweise kann der Lasteinleitungsabschnitt 3 abschnittsweise als Spalt zwischen Querkraftanker und Bauteil vorgesehen sein und abschnittsweise als geschlossenzelliger Schaumstoff. Mit einem großflächig vorgesehenem Lasteinleitungsverhinderungsabschnitt 3 in Form eines elastischen Materials kann weiterhin die Schallübertragung oder Vibration zwischen zwei Bauteilen, etwa einer Treppe, die an ein Treppenhaus angeschlossen ist, reduziert werden. Die elastische Schicht dämpft die eingetragenen Schwingungen und reduziert die Schallübertragung in das Bauteil signifikant. Für eine möglichst hohe Schallabsorption empfiehlt es sich, eine möglichst große Fläche des Ankers mit einem elastischen Material zu überziehen. In der Ausführungsform gemäß der Fig. 1a - 3 ist der Lasteinleitungsverhinderungsabschnitt 3 nicht an der jeweils oberen Fläche 65 der Lasteinleitungsabschnitte 51 und 52 sowie der sich daran anschließenden oberen Fläche der Stege vorgesehen. Das liegt daran, dass diese Flächen, wie in Fig. 3 gezeigt mit der Bauteiloberfläche des Bauteils 10 abschließen und daher nicht in Kontakt mit dem Bauteil stehen. Es sind auch Einbaulagen des Querkraftankers vorstellbar, wobei jeweils die obere Fläche 65 der Lasteinleitungsabschnitte 51 und 52 nicht mit dem Bauteil 10 abschließt, sondern ein Bereich der rückseitigen Flächen 63 der jeweiligen Lasteinleitungsabschnitte 51 und 52 aus dem Bauteil 10 hervorsteht und dementsprechend nicht mit dem Bauteil 10 kontaktierbar ist. In diesen hervorstehenden Bereichen der rückseitigen Flächen 63 ist der Lasteinleitungsverhinderungsabschnitt 3 dann überflüssig, wobei der Lasteinleitungsverhinderungsabschnitt 3 dann an den rückseitigen Flächen 63 abschnittsweise vorgesehen werden kann.

Die anderen Abschnitte des Querkraftankers als der Lasteinleitungsverhinderungsabschnitt 3, also Stege 41 und 42, Anschlussabschnitt 2 und Lasteinleitungsabschnitte 51 und 52 mit den dazugehörigen Lasteinleitungsflächen 61 und 62, bestehen aus einem steiferen Material als der Lasteinleitungsverhinderungsabschnitt 3. Sie bestehen aus Kunststoff, vorzugsweise aber aus Stahl. Der Anschlussabschnitt 2 sollte vor Korrosion geschützt sein. Deshalb eignen sich für ihn Edelstahl oder verzinkter bzw. chromatierter Stahl. Auch die Stege 41 und 42 als auch die Lasteinleitungsabschnitte 51 und 52 können aus verzinktem Stahl oder auch aus Baustahl bestehen.

Mit der beschriebenen Konfiguration aus elastischem Lasteinleitungsverhinderungsabschnitt 3 und steifen Lasteinleitungsverhinderungsabschnitt und den Lasteinleitungsflächen 61 und 62, deren wegweisende Flächennormalen eine Komponente in Richtung der jeweils zu übertragenden Querkraft aufweisen, ergibt sich über die Lasteinleitungsflächen eine steife auf Druck belastete Anbindung der Lasteinleitungsflächen 61 und 62 der Lasteinleitungs-abschnitte 51 und 52 an das Bauteil 10, wobei die zu übertragende Querkraft größtenteils über diese steife Anbindung in das Bauteil eingeleitet wird und nur zu einem sehr geringen Teil über den elastisch verformbaren Lasteinleitungsabschnitt 3.

Dabei wird sich das Prinzip zu Nutze gemacht, dass wenn eine Kraft in eine Richtung an mehreren Abschnitten in ein Bauteil übertragen werden kann, der Großteil der Kraft an der Anbindung mit der größten Steifigkeit übertragen wird.

Durch die Lasteinleitungsabschnitte 51 und 52 kann die jeweils zu übertragende Querkraft definiert an den Lasteinleitungsflächen 61 und 62 des jeweiligen Lasteinleitungsabschnitts 51 und 52 in das Bauteil 10 übertragen werden. Der Querkraftanker weist also die Lasteinleitungsabschnitte 51 und 52 auf, über die er mit dem Bauteil 10 in Kontakt steht und eine Kraftkomponente in Richtung der jeweils zu übertragenden Querkraft in das Bauteil 10 übertragen kann. Andererseits sind an dem Querkraftanker 1 alle Abschnitte mit Ausnahme der Lasteinleitungsflächen 61 und 62 der Lasteinleitungsabschnitte 51 und 52, die eine Kraftkomponente in Richtung der jeweils zu übertragenden Querkraft in die bestimmte Richtung in das Bauteil übertragen können, mit einer diese Abschnitte bedeckenden, im Vergleich zu den Lasteinleitungsabschnitten 51 und 52 leicht verformbaren Schicht 3 versehen. Über diese verformbare Schicht 3 steht der Querkraftanker 1 ebenfalls mit dem Bauteil 10 in Kontakt, wobei sich bei Belastung des Querkraftankers 1 durch die jeweilige Querkraft die verformbare Schicht 3 verformt und dabei die jeweils zu übertragende Querkraft mit einer kleineren Komponente als durch den jeweiligen Lasteinleitungsabschnitt 51 und 52 in den anderen Körper übertragen wird.

Die Lage des Querkraftankers 1 innerhalb des Bauteils 10 kann je nach Ausführung variieren. Wie die Fig. 4 zeigt, ist der Querkraftanker 101 gemäß einer zwieten Ausführungsform in einer um 180° um die Achse I-I gedrehten Lage dargestellt, daraus resultiert eine tiefere Lage der Stege 41 und 42, der Lasteinleitungsabschnitte 51 und 52 und der Lasteinleitungsflächen 61 und 62. Das Einschrauben des Ankerbolzens 8 und des Lasteinleitungsbolzen 9 sowie das beschriebene Prinzip der Lastübertragung erfolgt analog der in Fig. 2 und 3 dargestellten ersten Ausführungsform des Querkraftankers 1. Da nun aber auch die jeweils obere Fläche 65 der Lasteinleitungsabschnitte 51 und 52 sowie die sich jeweils daran anschließende obere Fläche der Stege mit dem Bauteil in Kontakt stehen würden, sind nun auch diese Flächen mit dem Lasteinleitungsverhinderungsabschnitt 3 versehen. Damit ist an dem Querkraftanker 101 an allen Oberflächen mit Ausnahme der Lasteinleitungsflächen 61 und 62 und der freiliegenden oberen Fläche der Hülse 2, die, wenn gemäß Fig. 3, verbaut mit der Bauteiloberfläche abschließt, der Lasteinleitungsverhinderungsabschnitt 3 vorgesehen.

Weiter kann auch die Form und konstruktive Ausgestaltung des Querkraftankers 1 variieren. Bisher hatte jeder Lasteinleitungsabschnitt 51 und 52 jeweils zwei Lasteinleitungsflächen 61 und 62, wobei die beiden Lasteinleitungsflächen 61 und 62 in einer Ebene angeordnet sind und zu beiden Seiten des jeweiligen Stegs 41 und 42 angeordnet waren. Das erlaubt eine einfache Fertigung des Querkraftankers 1 und eine gleichmäßige Belastung des Bauteils 10. Allerdings können auch mehr als zwei Lasteinleitungsflächen vorgesehen sein, die nicht notwendigerweise in einer Ebene liegen müssen. Alternativ können, wie anhand des Querkraftankers 201 gemäß einer dirtten Ausführungsform in Fig. 5 gezeigt, Stege und zylinderförmige Lasteinleitungsabschnitte 251 und 252 als Kopfbolzen 14 ausgeführt werden. Somit weist jeder Lasteinleitungsabschnitt jeweils nur noch eine kreisförmige Lasteinleitungsfläche 261 auf. Das Einschrauben des Ankerbolzens 8 und des Lasteinleitungsbolzens 9 sowie das beschriebene Prinzip der Lastübertragung erfolgt analog der in Fig. 2 und 3 dargestellten Ausführungsform des Querkraftankers 1. Auch an dem Querkaftanker 201 ist an allen Oberflächen mit Ausnahme der Lasteinleitungsflächen 261 und der freiliegenden oberen Fläche der Hülse der Lasteinleitungsverhinderungsabschnitt 3 vorgesehen.

Fig. 6 zeigt eine Explosionsansicht des Querkraftankers 201 aus Fig. 5 mit Kopfbolzen 14, wobei der Lasteinleitungsverhinderungsabschnitt 3 nicht dargestellt ist. Der zentrale Anschlussabschnitt 2 in Form einer Hülse zeigt zwei Aufnahmepunkte 15 für die Stege des Kopfbolzens 14, welche entweder als Schweißstellen aufgefasst werden können oder auch Gewinde darstellen können, in welche die Kopfbolzen eingeschraubt werden können. Somit lassen sich die Stege 241 und 242 an eine zwischen den Lasteinleitungsabschnitten 251 und 252 liegende Hülse besonders einfach anbringen. Der Anschlussabschnitt 2 kann auch auf andere Weise ausgeführt werden, solange ein Anschlusselement damit stoffschlüssig, formschlüssig oder kraftschlüssig zur Einleitung von Kräften in den Querkraftanker 1 verbunden werden kann. So kann der Anschlussabschnitt beispielsweise auch als Flansch ausgeführt werden.

In Fig. 7a und 7b ist eine Kunststoffkappe 16 dargestellt, welche sich als Lasteinleitungsverhinderungsabschnitt 3 für den in Fig. 6 gezeigten Querkraftanker 201 eignet. Fig. 7a zeigt dabei den ersten Lasteinleitungsabschnitt 251, der mit dem Steg 241 verbunden ist und die Kunststoffkappe 16, die an dem ersten Lasteinleitungsabschnitt angebracht ist. Fig. 7b zeigt die Kunststoffkappe 16 im Halbschnitt gemäß der in Fig. 7a eingezeichneten Schnittebene. So eine Kunststoffkappe 16 kann auf dem Lasteinleitungsabschnitt 251 mit Hilfe der Klickelemente 17, die im Inneren der Kunstoffkappe in Umfangsrichtung angebracht sind, vorgesehen werden. Die Klickelemente 17 sind über eine stegförmige Anbindung 18 mit der Mantelfläche der Kunststoffkappe 16 verbunden. Somit ergibt sich zwischen der Bodenfläche der Kunststoffkappe 16, die der rückseitigen Fläche 63 des Lasteinleitungsabschnitts 251 gegenüberliegt, und dem Klickelement 17, sowie zwischen dem Klickelement 17 und der Mantelfläche der Kunststoffkappe ein Luftspalt. Dieser Luftspalt ermöglicht bei wirkender Querkraft eine Verformung, weshalb eine Übertragung einer Kraftkomponente in Richtung der zu übertragenden Querkraft stark reduziert wird, lediglich über die Anbindung 18, die die Verformung zu ermöglichen hat, kann eine geringe Kraftkomponente in Richtung der zu übertragenden Querkraft weitergeleitet werden. Die Kunststoffkappe 16 ist somit ein Beispiel für einen Lasteinleitungsverhinderungsabschnitt, bei dem ein Spalt zumindest teilweise als Lasteinleitungsverhinderungsabschnitt 3 existiert. In dieser Ausführungsform weist die Kunststoffkappe 16 integral den Spalt auf, der als Lasteinleitungsverhinderungsabschnitt 3 dient und somit fungiert die Kunststoffkappe 16 selbst als Lasteinleitungsverhinderungsabschnitt 3. Allerdings kann, wie bereits geschildert, ein Spalt zwischen dem Querkraftanker und dem Bauteil vorgesehen sein, indem auf dem Querkraftanker beispielsweise ein selbstauflösendes Material angebracht wird. Solche Kunststoffkappen können in ähnlicher Weise auch für andere Abschnitte des Querkraftankers 201 vorgesehen werden, beispielsweise für die Stege 241 und 242. Solche Kunststoffkappen können im Spritzgussverfahren hergestellt werden, weshalb auch andere Formen der Kunstoffkappe realisiert werden können. So kann die Kunststoffkappe beispielsweise auch für die Querkraftanker 1 und 102 mit quaderförmigen Lasteinleitungsabschnitten 51 und 52 verwendet werden.

Fig. 8 zeigt eine perspektivische Darstellung eines modifizierten nicht erfindungsgemäßen Querkraftankers ähnlich der ersten und zweiten Ausführungsform mit quaderförmigen Lasteinleitungsabschnitten 51 und 52. Bei dieser Art der Ausführung sind zwei parallel angeordnete Lasteinleitungsabschnitte 51 und 52 beispielsweise über einen hülsenförmigen Hohlzylinder als Anschlussabschnitt 2 mit oder ohne Innengewinde verbunden. Über eine Bohrung 19 in den Lasteinleitungsabschnitten 51 und 52 kann in dem Anschlussabschnitt 2 ein Anschlusselement vorgesehen werden. Diese Anker können z.B, als Anschluß bzw.

Durchstanzbewehrung für Stützen, Säulen etc. dienen. Sie eignen sich ebenfalls zur Übertragung entgegengesetzter Querkräfte quer zur Bauteillängsrichtung, wobei die Achse des Anschlussabschnitts 2 in Richtung der jeweils zu übertragenden Querkräfte liegt, der Anschlussabschnitt selbst von den jeweiligen Lasteinleitungsabschnitten aus aber in Richtung der jeweils zu übertragenden Querkraft beabstandet ist.

Fig. 9 zeigt einen modifizierten nicht erfindungsgemäßen Querkraftanker mit zylinderförimgen Lasteinleitungsabschnitten 251 und 252 ähnlich der dritten Ausführungsform. In Fig. 8 und 9 ist die elastische Schicht als Lasteinleitungsverhinderungsabschnitt nicht gezeigt. Selbst ohne elatische Schicht ist ein solcher Querkraftanker herkömmlichen Verbindungsmitteln überlegen, da durch die Beabstandung des Anschlussabschnitts von dem Lasteinleitungsabschnitt aus in Richtung der jeweils zu übertragenden Querkraft, zumindest eine Kraftkomponente in Richtung der zu übertragenden Querkraft über eine große Bauteildicke in das Bauteil übertragen wird.

Die Querkraftanker gemäß Fig. 8 und 9 finden Anwendung als Anschluss für z.B. Durchstanzbewehrung. Auch hier ist aber ein Lasteinleitungsverhinderungsabschnitt in Form einer elastischen Schicht vorteilhaft.

Wird dieser Anker mit Querkraft belastet, werden die Lasteinleitungsflächen in der Richtung, in die die Querkraft wirkt, auf Druck belastet. Insbesondere an den rückseitigen Flächen 63 der Lasteinleitungsasbchnitte 51 und 52 bzw. 251 und 252 wird diese Druckbelastung dannüber die elastischen Schichten absorbiert und nicht in den darunter liegenden Beton eingeleitet und ein Durchstanzen erschwert. Auf der unbeschichteten Fläche der Lasteinleitungsflächen wird die Kraft direkt in das Bauteil eingebracht. Aufgrund der tief liegenden Verankerung sind hohe Kräfte ohne Durchstanzen aufnehmbar.

Vorteilhaft sind die erfindungsgemäßen Querkraftanker auch zum Abheben und Aufrichten horizontal liegender Betonfertigteile. Durch die Lasteinleitungsbereiche sind die wirkenden Querkräfte über einen großen Teil der Bauteildicke in das Bauteil eingeleitet und der Beton kann effektiver ausgenutzt werden, ohne dass die Anker aus dem Beton ausreißen.

Alternativ kann ein solcher Anker auch mit mehr als zwei Lasteinleitungsabschnitten versehen sein, beispielsweise vier. Ein solcher Anker kann Querkraft nicht nur entlang einer Achse abtragen, sondern entlang zweier Achsen.

### Bezugszeichenliste

**1, 101, 201** Querkraftanker
**2** Ankerhülse (Anschlussabschnitt)
**3** Lasteinleitungsverhinderungsabschnitt
**41,42,241,242** Stege
**51, 52, 251, 252** erster und zweiter Lasteinleitungsabschnitt
**61, 62, 261** Lasteinleitungsflächen
**63** Rückseitige Fläche bzw. Bauteilaußenfläche zugewandte Fläche eines Lasteinleitungsabschnitts
**64** Seitenflächen eines Lasteinleitungsabschnitts
**65** obere Fläche eines Lasteinleitungsabschnitts
**66** untere Fläche eines Lasteinleitungsabschnitts
**7** Innengewinde
**8** Ankerbolzen
**9** Lasteinleitungsbolzen
**10** Bauteil
**11** linke Außenfläche
**12** rechte Außenfläche
**13** Ausbruchkegel
**14** Kopfbolzen
**15** Aufnahmepunkte für Stege
**16** Kunststoffkappe
**17** Klickelement
**18** Anbindung Klickelement
**19** Bohrung für Anschlusselement

## Patentansprüche

1. Querkraftanker (1, 101, 201) zur Übertragung von Querkräften quer zur Längsrichtung eines Bauteils (10) innerhalb von Bauteilen vornehmlich aus Beton, aufweisend: einen Anschlussabschnitt (2) zur Einleitung von zumindest einer Querkraft in den Querkraftanker (1, 101, 201), wobei der Anschlussabschnitt (2) eine Hülse ist, und zumindest einen Lasteinleitungsabschnitt (51, 251), der mit dem Anschlussabschnitt (2) verbunden ist und der mit dem Bauteil (10) kontaktierbar ist, um zumindest eine Kraftkomponente in Richtung der zu übertragenden Querkraft in das Bauteil (10) zu übertragen, wobei der Anschlussabschnitt (2) von dem Lasteinleitungsabschnitt (51, 251) aus in Richtung der zu übertragenden Querkraft beabstandet ist, **dadurch gekennzeichnet, dass**
der Querkraftanker (1, 101, 201) zusätzlich zumindest einen Lasteinleitungsverhinderungsabschnitt (3) aufweist, der eine Kraftübertragung mit einer Komponente in Richtung der durch den jeweiligen Lasteinleitungsabschnitt (51, 52, 251, 252) jeweils zu übertragenden Querkraft in das Bauteil teilweise, vorzugsweise aber vollständig, unterbindet und
der Lasteinleitungsverhinderungsabschnitt (3) abschnittsweise an dem jeweiligen Lasteinleitungsabschnitt (51, 52, 251, 252) vorgesehen ist und zumindest abschnittsweise an dem Anschlussabschnitt (2) vorgesehen ist.

2. Querkraftanker (1, 101, 201) nach Anspruch 1, wobei der Querkraftanker (1, 101, 201) zwei Lasteinleitungsabschnitte (51, 52, 251, 252) aufweist zur Übertragung entgegengesetzter Querkräfte, wobei der erste Lasteinleitungsabschnitt (51, 251) eine Kraftkomponente in eine Richtung der zu übertragenden Querkräfte in das Bauteil (10) übertragen kann, und der zweite Lasteinleitungsabschnitt (52, 252) eine Kraftkomponente in die entgegengesetzte Richtung der zu übertragenden Querkräfte in das Bauteil (10) übertragen kann und von dem ersten Lasteinleitungsabschnitt (51, 251) in der einen Richtung der zu übertragenden Querkräfte beabstandet ist, und wobei der Anschlussabschnitt (2) mit beiden Lasteinleitungsabschnitten (51, 52, 251, 252) verbunden ist.

3. Querkraftanker (1, 101, 201) nach einem der vorangegangenen Ansprüche, wobei der Lasteinleitungsverhinderungsabschnitt (3) von dem jeweiligen Lasteinleitungsabschnitt (51, 52, 251, 252) aus in Richtung der jeweils zu übertragenden Querkraft beabstandet vorgesehen ist.

4. Querkraftanker (1, 101, 201) nach einem der vorangegangenen Ansprüche, wobei die vom jeweiligen Lasteinleitungsabschnitt (51, 52, 251, 252) in das Bauteil (10) zu übertragende Kraftkomponente in Richtung der jeweils zu übertragenden Querkraft größer ist als die von dem Lasteinleitungsverhinderungsabschnitt (3) in das Bauteil (10) zu übertragende Kraftkomponente in Richtung der jeweils zu übertragenden Querkraft.

5. Querkraftanker (1, 101, 201) nach einem der vorangegangenen Ansprüche, wobei der jeweilige Lasteinleitungsabschnitt (51, 52, 251, 252) zumindest eine Lasteinleitungsfläche (61, 261) aufweist, die mit dem Bauteil (10) kontaktierbar ist und deren wegweisende Flächennormale eine Komponente in Richtung der jeweils zu übertragenden Querkraft aufweist, vorzugsweise aber die Lasteinleitungsflächen (61, 62, 261) des jeweiligen Lasteinleitungsabschnitts (51, 52, 251, 252) auf der Richtung der jeweils zu übertragenden Querkraft senkrecht stehen, und/oder die mehreren Lasteinleitungsflächen (61, 62, 261) des jeweiligen Lasteinleitungsabschnitts (51, 52, 251, 252) in einer Ebene liegen.

6. Querkraftanker (1, 101, 201) nach einem der vorangegangenen Ansprüche, wobei an allen Flächen (63), die von den Lasteinleitungsflächen (61, 62, 261) des jeweiligen Lasteinleitungsabschnitts (51, 52, 251, 252) aus in Richtung der jeweils zu übertragenden Querkraft liegen und deren wegweisende Flächennormalen eine Komponente in Richtung der jeweils zu übertragenden Querkraft aufweisen, der Lasteinleitungsverhinderungsabschnitt (3) zumindest abschnittsweise vorgesehen ist.

7. Querkraftanker (1, 101, 201) nach einem der vorangegangenen Ansprüche, wobei an allen Flächen außer an Lasteinleitungsflächen (61, 62, 261) des jeweiligen Lasteinleitungsabschnitts (51, 52, 251, 252) der Lasteinleitungsverhinderungsabschnitt (3) vorgesehen ist.

8. Querkraftanker (1, 101, 201) nach einem der Ansprüche 2 bis 7, wobei sich von dem Anschlussabschitt (2) zu zwei Seiten ein Steg (41, 42, 241, 242) erstreckt, der die Verbindung zu dem jeweiligen Lasteinleitungsabschnitt (51, 52, 251, 252) herstellt.

9. Querkaftanker (1, 101, 201) nach einem der vorangegangenen Ansprüche, wobei der Lasteinleitungsverhinderungsabschnitt (3) aus einem kompressiblen elastischen Material, vorzugsweise aus geschlossenzelligem Schaumstoff, ist.

10. Querkraftanker (1, 101, 201) nach Anspruch 8, wobei der Anschlussabschitt (2), die jeweiligen Lasteinleitungsabschnitte (51, 52, 251, 252) und die Stege (41, 42) aus einem steiferen Material als das des Lasteinleitungsverhinderungsabschnitts (3) bestehen, vorzugsweise aus verzinktem Stahl.

11. Verbindungstruktur bestehend aus einem Bauteil (10) und einem Querkraftanker (1, 101, 201) nach einem der vorangegangenen Ansprüche, wobei der Lasteinleitungsverhinderungsabschnitt (3) zumindest teilweise als Spalt zwischen Bauteil (10) und Querkraftanker (1, 101, 201) vorgesehen ist.

## Claims

1. Shear force anchor (1, 101, 201) for transmitting shear forces transversely to the longitudinal direction of a structural element (10) within structural elements, primarily made of concrete, comprising: a connection section (2) for introducing at least one shear force into said shear force anchor (1, 101, 201), where said connection section (2) is a sleeve, and
at least one load introduction section (51, 251), which is connected to the connection section (2) and which can be contacted to said structural element (10) to transmit at least one force component in the direction of the shear force to be transmitted to said structural element (10), where said connection section (2) is spaced in the direction of the shear force to be transmitted from said load introduction section (51, 251) **characterized in that**
said shear force anchor (1, 101, 201) additionally comprises at least one load introduction prevention section (3), which in part, and preferably entirely, prevents force transmission with a component in the direction of the shear force respectively to be transmitted through the respective load introduction section (51, 52, 251, 252) to said structural element and
said load introduction prevention section (3) is in sections provided at said respective load introduction section (51, 52, 251, 252) and is at least in sections provided at said connection section (2).

2. Shear force anchor (1, 101, 201) according to claim 1, where said shear force anchor (1, 101, 201) comprises two load introduction sections (51, 52, 251, 252) for transmitting opposite shear forces, where said first load introduction section (51, 251) can transmit a force component to said structural element (10) in one direction of the shear forces to be transmitted, and said second load introduction section (52, 252) can transmit a force component to said structural element (10) in the opposite direction of the shear forces to be transmitted and is spaced in the one direction of the shear forces to be transmitted from said first load introduction section (51, 251), and where said connection section (2) is connected to both load introduction sections (51, 52, 251, 252).

3. Shear force anchor (1, 101, 201) according to one of the preceding claims, where said load introduction prevention section (3) is provided spaced in the direction of the shear force respectively to be transmitted from said respective load introduction section (51, 52, 251, 252).

4. Shear force anchor (1, 101, 201) according to one of the preceding claims, where the force component to be transmitted from said respective load introduction section (51, 52, 251, 252) to said structural element (10) in the direction of the shear force respectively to be transmitted is greater than the force component to be transmitted in the direction of the shear force respectively to be transmitted from said load introduction prevention section (3) to said structural element (10).

5. Shear force anchor (1, 101, 201) according to one of the preceding claims, where said respective load introduction section (51, 52, 251, 252) comprises at least one load introduction surface (61, 261), which can be contacted to said structural element (10) and whose surface normal pointing away exhibits a component in the direction of the shear force respectively to be transmitted, but where said load introduction surfaces (61, 62, 261) of said respective load introduction section (51, 52, 251, 252) are preferably perpendicular to the direction of the shear force respectively to be transmitted, and/or said several load introduction surfaces (61, 62, 261) of said respective load introduction section (51, 52, 251, 252) lie in one plane.

6. Shear force anchor (1, 101, 201) according to one of the preceding claims, where said load introduction prevention section (3) is provided at least in sections on all surfaces (63) which are located from said load introduction surfaces (61, 62, 261) of said respective load introduction section (51, 52, 251, 252) in the direction of the shear force respectively to be transmitted and whose surface normals pointing away exhibit a component in the direction of the shear force respectively to be transmitted.

7. Shear force anchor (1, 101, 201) according to one of the preceding claims, where said load introduction prevention section (3) is provided on all surfaces, except on load introduction surfaces (61, 62, 261) of said respective load introduction section (51, 52, 251, 252).

8. Shear force anchor (1, 101, 201) according to one of the claims 2 to 7, where a web (41, 42, 241, 242) extends from said connection section (2) on two sides and establishes the connection to said respective load introduction section (51, 52, 251, 252).

9. Shear force anchor (1, 101, 201) according to one of the preceding claims, where said load introduction prevention section (3) is made of compressible elastic material, preferably closed-cell foam.

10. Shear force anchor (1, 101, 201) according claim 8, where said connection section (2), said respective load introduction sections (51, 52, 251, 252), and said webs (41, 42) are made of more rigid material than that of said load introduction prevention section (3), preferably made of galvanized steel.

11. Connection structure consisting of a structural element (10) and a shear force anchor (1, 101, 201) according to one of the preceding claims, where said load introduction prevention section (3) is provided at least in part as a gap between said structural element (10) and said shear force anchor (1, 101, 201).

## Revendications

1. Ancrage pour forces transversales (1, 101, 201) destiné à transmettre des forces transversales transversalement à la direction longitudinale d'un composant (10) dans des composants constitués principalement de béton, comprenant : une section de connexion (2) pour appliquer au moins une force transversale dans l'ancrage pour forces transversales (1, 101, 201), dans lequel la section de connexion (2) est un tube, et au moins une section d'application de charge (51, 251) qui est reliée à la section de connexion (2) et qui peut être mise en contact avec le composant (10), afin de transmettre au moins une composante de force au composant (10) en direction de la force transversale à transmettre, dans lequel la section de connexion (2) est espacée de la section d'application de charge (51, 251) en direction de la force transversale à transmettre, **caractérisé en ce que**
l'ancrage pour forces transversales (1, 101, 201) comporte en outre au moins une section de prévention d'application de charge (3), qui évite partiellement, ou de préférence complètement, une transmission de force dans le composant avec respectivement une composante en direction de la force transversale à transmettre via la section d'application de charge respective (51, 52, 251, 252), et
la section de prévention d'application de charge (3) est pourvue partiellement sur la section d'application de charge respective (51, 52, 251, 252) et au moins partiellement sur la section de connexion (2).

2. Ancrage pour forces transversales (1, 101, 201) selon la revendication 1, dans lequel l'ancrage pour forces transversales (1, 101, 201) comporte deux sections d'application de charge (51, 52, 251, 252) pour transmettre des forces transversales opposées, dans lequel la première section d'application de charge (51, 251) peut transmettre une composante de force en direction des forces transversales à transmettre dans le composant (10), et la deuxième section d'application de charge (52, 252) peut transmettre une composante de force en direction opposée aux forces transversales à transmettre dans le composant (10) et est espacée de la première section d'application de charge (51, 251) dans ladite direction des forces transversales à transmettre, et dans lequel la section de connexion (2) est reliée aux deux sections d'application de charge (51, 52, 251, 252).

3. Ancrage pour forces transversales (1, 101, 201) selon l'une des revendications précédentes, dans lequel la section de prévention d'application de charge (3) est espacée de la section d'application de charge respective (51, 52, 251, 252) en direction de la force transversale à transmettre respective.

4. Ancrage pour forces transversales (1, 101, 201) selon l'une des revendications précédentes, dans lequel la composante de force à transmettre de la section d'application de charge respective (51, 52, 251, 252) dans le composant (10) en direction de la force transversale à transmettre respective est supérieure à la composante de force à transmettre de la section de prévention d'application de charge (3) dans le composant (10) en direction de la force transversale à transmettre respective.

5. Ancrage pour forces transversales (1, 101, 201) selon l'une des revendications précédentes, dans lequel la section d'application de charge respective (51, 52, 251, 252) présente au moins une surface d'application de charge (61, 261) qui peut être mise en contact avec le composant (10) et dont la normale à la surface d'attaque comporte une composante en direction de la force transversale à transmettre respective, mais de préférence les surfaces d'application de charge (61, 62, 261) de la section d'application de charge respective (51, 52, 251, 252) sont perpendiculaires à la direction de la force transversale à transmettre respective, et/ou les multiples surfaces d'application de charge (61, 62, 261) de la section d'application de charge respective (51, 52, 251, 252) sont situées dans un même plan.

6. Ancrage pour forces transversales (1, 101, 201) selon l'une des revendications précédentes, **caractérisé en ce que** la section de prévention d'application de charge (3) est pourvue au moins partiellement sur toutes les surfaces (63) allant des surfaces d'application de charge (61, 62, 261) de la section d'application de charge respective (51, 52, 251, 252) en direction de la force transversale à transmettre respective et dont les normales à la surface d'attaque ont une composante en direction de la force transversale à transmettre respective.

7. Ancrage pour forces transversales (1, 101, 201) selon l'une des revendications précédentes, dans lequel la section de prévention d'application de charge (3) est pourvue sur toutes les surfaces, à l'exception des surfaces d'application de charge (61, 62, 261) de la section d'application de charge respective (51, 52, 251, 252).

8. Ancrage pour forces transversales (1, 101, 201) selon l'une des revendications 2 à 7, dans lequel une âme (41, 42, 241, 242) qui assure la liaison avec le section d'application de charge respective (51, 52, 251, 252) s'étend de deux côtés depuis la section de connexion (2).

9. Ancrage pour forces transversales (1, 101, 201) selon l'une des revendications précédentes, dans lequel la section de prévention d'application de charge (3) est constituée d'un matériau élastique compressible, de préférence de mousse à cellules fermées.

10. Ancrage pour forces transversales (1, 101, 201) selon la revendication 8, dans lequel la section de connexion (2), les sections d'application de charge respectives (51, 52, 251, 252) et les âmes (41, 42) sont constituées d'un matériau plus rigide que celui de la section de prévention d'application de charge (3), et de préférence d'acier galvanisé.

11. Structure de liaison constituée d'un composant (10) et d'un ancrage pour forces transversales (1, 101, 201) selon l'une des revendications précédentes, dans laquelle la section de prévention d'application de charge (3) est pourvue au moins partiellement sous forme d'un intervalle entre le composant (10) et l'ancrage pour forces transversales (1, 101, 201).
